# EUROPÄISCHE PATENTSCHRIFT

(11) **EP 1 319 453 B1**
(45) Veröffentlichungstag und Bekanntmachung des Hinweises auf die Patenterteilung: **22.02.2006**
(21) Anmeldenummer: 02027181.3
(22) Anmeldetag: 05.12.2002
(51) Int. Cl.: B22F 3/11, C22C 1/08, H05B 6/36

(54) **Vorrichtung und Verfahren zum in-situ Ausschäumen von Hohlprofilen mit Metallschaum**
Apparatus and method for filling hollow profiles with a metal foam
Dispositif et procédé de remplissage de profilés creux avec une mousse métallique

(30) Priorität: 14.12.2001 DE 10161563
(43) Veröffentlichungstag der Anmeldung: 18.06.2003
(73) Patentinhaber: EADS Deutschland GmbH, 85521 Ottobrunn (DE)
(72) Erfinder: Keetman, Eric, 14469 Potsdam (DE); Süss, Karl-Heinz, 93138 Lappersdorf (DE)

(56) Entgegenhaltungen:
- EP-A- 0 804 982
- DE-A- 19 734 394
- DE-A- 19 744 300
- US-A- 3 087 807

## Beschreibung

Die vorliegende Erfindung betrifft eine Anordnung sowie ein Verfahren zum in-situ Ausschäumen von Hohlprofilen mit Metalischaum, gemäß Patentanspruch 1 bzw. 11.

Es ist bekannt, dass mit Metalischaum ausgeschäumte Profile insbesondere für Leichtbauanwendungen in der Automobilindustrie sowie in der Luft- und Raumfahrttechnik Anwendungspotential bieten. Der Metallschaum dient dabei als Dämmmaterial sowie zur Steifigkeitserhöhung und als Stoßabsorber z.B. in Crashstrukturen.

Es sind verschiedene Vorrichtungen und Verfahren bekannt, mit denen derartige ausgeschäumte Strukturen erzeugt werden. Die Druckschriften DE 197 44 300 A1 und EP 0 804 982 A2 beschreiben zum Beispiel Anordnungen, bei denen das Aufschäumen eines Rohmaterials in einer Vorkammer durchgeführt wird. Der in der Vorkammer erzeugte Metallschaum hat eine fließfähige, flexible Konsistenz und wird durch geeignete Austrittsöffnungen in gewünschte auszuschäumende Profile eingebracht und dort zum Erstarren gebracht. Folglich wird bei einem derartigen Verfahren der Metallschaum an einer anderen Stelle aufgeschäumt, als er letztendlich benötigt wird. Es ist somit ein separater Transportschritt notwendig. Dies erfordert einen hohen technischen Aufwand, da Schaumbildung und Einbringung getrennt überwacht und koordiniert werden müssen. Des weiteren ist ein Ausschäumen von Profilen mit gleichartigem Schaummaterial (z.B. das Ausschäumen von Aluminiumprofilen mit Aluminiumschaum) sehr schwierig, da aufgrund der hohen Wärmeleitfähigkeit des auszuschäumenden Profils der Schaum beim Einbringen sehr schnell abkühlt und erstarrt. Dies bringt den Nachteil mit sich, dass Profile mit Hinterschneidungen vor dem Ausschäumen erst erwärmt werden müssen. Die dafür nötige Temperatur liegt jedoch im Bereich der Fließtemperatur des Schaumes und wirkt sich somit negativ auf die Profileigenschaften aus.

Des weiteren ist in der DE 198 34 394 A1 eine Vorrichtung und ein Verfahren zur Herstellung von Metallschaum beschrieben, bei der bzw. bei dem der Schaum unmittelbar während der Schaumentstehung aufgebracht wird. Zu diesem Zweck wird das aufschäumbare Rohmaterial in einer sogenannten Schäumzelle aufgeschäumt. Der Metalischaum wird direkt an der Stelle seiner Verarbeitung unter definierten Randbedingungen erzeugt, also zB. unabhängig von der Gestalt des auszuschäumenden Profils, und wird ohne größere Transportwege in das Profil eingebracht. Um an sehr unzugängliche Stellen im Inneren des auszuschäumenden Profils zu gelangen, kann die Schäumzelle an der Spitze einer stabartigen Schäumlanze angebracht sein. Die Erwärmung des ausschäumbaren Rohmaterials erfolgt mit Hilfe von üblichen Wärmequellen, wie Gasbrenner, elektrische Widerstandsheizung, induktionsspulen, Elektronenstrahl- und Laserquellen. Hierbei besteht jedoch weiterhin das Problem, Profile mit Hinterschneidungen homogen auszuschäumen, da der Schaum während des Fließens abkühlt. Dieses Problem tritt wiederum insbesondere dann auf, wenn Profile mit gleichartigem Schaummaterial ausgeschäumt werden sollen.

Ferner beschreibt die Druckschrift DE 199 28 997 C2, Rohmaterial durch Bestrahlen mit einem Laser oder einem Elektronenstrahl aufzuschäumen. Dabei wird der Wärmeeintrag auf das auszuschäumende Rohmaterial konzentriert, ohne dass ein das Rohmaterial umgebendes Profil signifikant erwärmt wird. Dadurch wird eine Beschädigung des Hohlprofils vermieden. Ferner ist es vorteilhaft, dass der Schäumvorgang dort stattfindet, wo das aufgeschäumte Material benötigt wird, so dass eine flexible und im wesentlichen formunabhängige Herstellung des Metallschaumes gewährleistet ist. Nachteilig ist jedoch, dass das Verfahren im wesentlichen auf die Anwendungsfälle beschränkt ist, bei denen Profilmaterial und Schaummateriel unterschiedlich sind. Bei einer Kombination gleichartiger Materialien, z.B. Aluminiumprofil und Aluminiumschaum, kommt es aufgrund der erforderlichen Prozesstemperatur, die oberhalb der Schmelztemperatur des Schaummaterials liegt, zu Problemen. Ferner ist beim Erhitzen des aufzuschäumenden Rohmaterials mittels Laser zu Beachten, dass Sichtkontakt zum Rohmaterial besteht. Werden aufeinanderliegende Schichten aufgeschäumt, so ist dies nur sukzessiv möglich und eine geeignete Zufühnrng des Rohmaterials ist erforderlich, was in der Regel technisch problematisch ist.

Somit liegt der vorliegenden Erfindung die Aufgabe zugrunde, eine Anordnung bzw. ein Verfahren zum in-situ Ausschäumen von Hohlprofilen mit Metalischaum zu schaffen, die bzw. das ein partielles Ausschäumen von Hohlprofilen ggf. mit Hinterschneidungen ermöglicht, insbesondere auch dann, wenn Hohlprofil und Metallschaum aus gleichartigen Materialien bestehen. Dabei soll die Anordnung bzw. das Verfahren einfach anwendbar sein.

Die Aufgabe wird erfindungsgemäß durch eine Anordnung gemäß Anspruch 1 gelöst,

Zentraler Gedanke hierbei ist, dass das Hohlprofil selbst, aufgrund der Kontaktierung mit dem Induktionsmittel, einen Teil des Induktionsmittels darstellt. Dies ist dadurch möglich, dass ferner in dem Hohlprofil in dessen Längsrichtung verlaufend eine elektrische Unterbrechung angeordnet ist, so dass ein Kurzschluss des Induktionsmittels wirkungsvoll verhindert wird. Dies bedeutet gleichzeitig, dass sich die elektrische Unterbrechung über die gesamte Längsrichtung in beliebiger Art und Weise erstreckt. Aufgrund dieser Ausgestaltung wird das Hohlprofil zum "Quasi-Induktor", der beim induktiven Erwärmen des Rohmaterials selber nur geringe Erwärmung erfährt und die Ausbildung des Magnetfeldes positiv beeinflusst.

Die erfindungsgemäße Anordung hat den Vorteil, dass der Metallschaum direkt an der Stelle erzeugt wird, an der er letztendlich benötigt wird. Dadurch ist ein sehr effektives Ausschäumen gewährleistet, da kein Weiter- bzw. Einleiten des Metallschaumes erforderlich ist. Damit entfallen Einbringungsschwierigkeiten. Ferner ist es vorteilhaft, dass auch Hinterschneidungen im Inneren eines Hohlprofils zuverlässig ausgeschäumt werden, da aufgrund der allseitigen Erwärmung des Rohmaterials eine gleichmäßig Ausdehnung des aufschäumenden Rohmaterials erzielt wird. Dabei kann die Schaumdichte über die Prozessparameter variiert werden. Die Prozessparameter können selbstverständlich auch während des Aufschäumprozesses variiert werden, so dass das Hohlprofil mit einem Gradientenwerkstoff gefüllt wird. Ein weiterer Vorteil besteht darin, dass lediglich wenig Bauteile (Induktionsmittel, Hohlprofil sowie Rohmaterial) erforderlich sind, so dass eine einfache Anordnung mit geringen Prozesskosten realisiert ist.

Es ist zweckmäßig, das Induktionsmittel kühlbar auszubilden. Dies wird beispielsweise durch einen innerhalb des Induktionsmittels angeordneten Kühlwasserkreislauf realisiert. Dies hat den Vorteil, dass das Hohlprofil aufgrund seiner Kontaktierung des Induktionsmittels gleichzeitig mitgekühlt wird, was insbesondere bei einem Ausschäumen des Hohlprofils mit gleichartigem Schaummaterial vorteilhaft ist, da auf diese Weise die Temperatur des Hohlprofils unterhalb der Schmelztemperatur des Rohmaterials gehalten wird .

Vorteilhafterweise entspricht die Form des Induktionsmittels im wesentlichen der Form des Hohlprofils. Dadurch wird eine gleichmäßige Kontaktierung über den gesamten Umfang des Hohlprofils gewährleistet, was ein gleichmäßiges Ausschäumen bewirkt und sich folglich positiv auf die Ausschäumcharakteristik auswirkt. Zudem wird dadurch das zur induktiven Erwärmung des Rohmaterials erforderliche Magnetfeld an die Gegebenheiten optimal angepasst. Dabei ist es besonders vorteilhaft, das Induktionsmittel formanpassbar auszugestalten, das sich automatisch, flexibel an die Form des Hohlprofils anpasst.

Ferner ist es zweckmäßig, dass das Hohlprofil einen kreisförmigen, ovalen, rechteckigen oder einen anderen beliebigen Querschnitt aufweist. Somit ist eine flexible Anwendung gewährleistet.

Besonders zweckmäßig ist es, die elektrische Unterbrechung als Schlitz auszubilden. Dies gewährt eine zuverlässige elektrische Unterbrechung zur Vermeidung eines Kurzschlusses des Induktionsmittels und ist zudem technisch einfach realisierbar.

Gemäß einer alternativen Ausführung ist die elektrische Unterbrechung ein elektrisch nicht leitendes Material, das in die Wand des Hohlprofils integriert ist oder in einen darin angeordneten Schlitz eingebracht ist.

Ferner ist es besonders vorteilhaft, dass Induktionsmittel und Hohlprofil relativ zueinander verschiebbar angeordnet sind. Somit ist nicht nur ein partielles sondern auch ein kontinuierliches Ausschäumen von Hohlprofilen auf einfache Weise möglich.

Daneben ist es von Vorteil, dass die Vorrichtung mobil einsetzbar ist, was insbesondere den Einsatz in der Serienherstellung vereinfacht sowie Reparaturen lokal vor Ort ermöglicht.

Die Aufgabe wird ferner durch ein Verfahren gelöst, das sich erfindungsgemäß dadurch auszeichnet, dass ein auszuschäumendes Hohlprofil in ein Induktionsmittel eingeführt bzw. von dem Induktionsmittel umschlossen wird, so dass das Hohlprofil das Induktionsmittel wenigstens an einer Stelle berührt; wobei das Hohlprofil eine in dessen Längsrichtung verlaufende elektrische Unterbrechung aufweist; dass ein aufschäumbares Rohmaterial innerhalb des Hohlprofils angeordnet wird; und dass das Rohmaterial aufgeschäumt wird, wobei das Hohlprofil einen Teil des Induktionsmittels bildet

Ein derartiges Verfahren hat den Vorteil, dass der Schäumprozess dort stattfindet, wo er benötigt wird. Damit entfallen Schwierigkeiten, die bei bekannten Verfahren beim Einbringen des aufgeschäumten Metalls in ein Hohlprofil auftreten. Dabei können Profile diskontinuierlich, kontinuierlich oder partiell ausgeschäumt werden, ohne dass Hinterschneidungen oder andere Asymmetrien des Profils den Ausschäumvorgang behindern. Aufgrund der Tatsache, dass das Hohlprofil einen Teil des Induktionsmittels bildet, und somit nicht oder nur gering erwärmt wird, ist ein Ausschäumen von Hohlprofilen mit Schaum aus ähnlichem Material wie das Hohlprofil möglich. Somit können z.B. Aluminiumprofile ohne weiteres mit Aluminiumschaum ausgeschäumt werden.

Es ist zweckmäßig, dass die elektrische Unterbrechung in das Hohlprofil eingebracht wird, bevor es in das Induktionsmittel eingeführt wird. Vorzugsweise wird die elektrische Unterbrechung dabei durch Aufschneiden des Hohlprofils in dessen Längsrichtung eingebracht, so dass ein Schlitz entsteht. Dies stellt eine besonders einfache Vorgehensweise dar. Ein derartiger Schlitz kann sehr schmal ausgebildet werden, so dass die Biegesteifigkeit des Hohlprofils kaum oder nur marginal beeinflusst wird.

Gemäß einer alternativen Ausführungsform wird der Schlitz mit einem Isolierstoff aufgefüllt. Dies ist insbesondere dann vorteilhaft, wenn die Außenkontur des Hohlprofiles aufrechterhalten werden soll oder dem Hohlprofil zusätzlich Stabilität verliehen werden soll.

Vorteilhafterweise kann auch ein Rohmaterial verwendet werden, das aus einem Gemisch unterschiedlicher Materialien besteht, so dass der aufgeschäumte Metalischaum eine Verbundstruktur aufweist.

Daneben ist es zudem von Vorteil, dass die Prozessparameter während dem Aufschäumen des Rohmaterials geändert werden können, so dass das Hohlprofil mit einem Metallschaum ausgeschäumt wird, der eine Gradientenstruktur aufweist. Somit können auf einfache Weise Schäume mit gewünschten Strukturen und Eigenschaften leicht erzeugt werden.

Ferner ist es vorteilhaft, die Innenwand des Hohlprofils vor dem Ausschäumen mit einer Isolierschicht zu versehen. Dieser Verfahrensschritt ist insbesondere dann zweckmäßig, wenn das Hohlprofil kontinuierlich ausgeschäumt werden soll, um somit einen Kurzschluss über die elektrische Unterbrechung aufgrund des in dem Hohlprofil sich ausbreitenden Metallschaumes zu verhindern.

Bei einem derartigen kontinuierlichen Ausschäumen ist es von Vorteil, das Induktionsmittel sowie das darin angeordnete Hohlprofil in Längsrichtung relativ zueinander zu bewegen. Dabei kann entweder das Hohlprofil innerhalb des Induktionsmittels verschoben werden, oder das Induktionsmittel bezüglich eines fest angeordneten Hohlprofils. Damit ist das erfindungsgemäße Verfahren an die gegebenen Umstände anpassbar.

Ferner ist es bei manchen Anordnungen zweckmäßig, den Schlitz nach dem Ausschäumen des Hohlprofils durch Schweißen wieder zu verschließen. Dies stellt einen einfachen Arbeitsschritt dar, der ohne weiteres in bestehende Verfahrensabläufe bzw. Anordnungen integriert werden kann.

Besonders vorteilhaft ist es, dass das erfindungsgemäße Verfahren mobil eingesetzt werden kann. Dadurch kann das Verfahren einfach in bestehende Produktionsabläufe integriert werden. Es entfällt z.B. ein Zuliefem von entsprechend ausgeschäumten Bauteilen, was den Herstellungsprozess erleichtert und die Produktionskosten senkt.

Das Verfahren wird zur Herstellung eines Halbzeuges für Crashstrukturen in der Kraftfahrzeugtechnik sowie in der Luft- und Raumfahrt verwendet, insbesondere zur gewichtsspezifischen Erhöhung der Steifigkeit und Crashbeständigkeit.

Im folgenden wird die Erfindung an Hand der beigefügten Abbildungen in näheren Einzelheiten erläutert. In denen zeigt:
- Fig. 1: eine Schnittansicht in Längsrichtung des Hohlprofils, das in ein Induktionsmittel eingeführt ist; und
- Fig. 2: eine Querschnittsansicht der in Fig. 1 dargestellten Anordnung.

Fig. 1 zeigt eine Schnittansicht in Längsrichtung (Pfeilrichtung A) eines auszuschäumenden Hohlprofils 2, das in ein Induktionsmittel 1 eingeführt ist. Das Induktionsmittel kann als Induktionsspule oder -schleife ausgebildet sein, um nur einige Beispiele zu nennen. Im Inneren des Hohlprofils 2 befindet sich ein aufschäumbares Rohmaterial 3, das aus einem bekannten mittels Kompaktieren hergestellten Gemisch aus Metallpulver (z.B. Aluminium-, Magnesium- oder Zinkpulver) und Treibmittelpulver besteht. Dem Kompaktieren folgt gegebenenfalls ein Strangpressprozess. In Fig. 1 liegt das Rohmaterial 3 in stabförmiger Form vor. Es kann aber auch tabletten- oder granulatförmiges Rohmaterial verwendet werden. Unter tablettenförmigem Rohmaterial sind zB. gepresste Kügelchen zu verstehen. Ferner kann ein Gemisch aus unterschiedlichen Rohmaterialien verwendet werden, das z.B. auf Al-basierende Kügelchen sowie Keramikkügelchen enthält. Es können jedoch auch verschiedene Rohmaterialien verwendet werden, die auf unterschiedlichen Al-Legierungen basieren. Gleiches ist denkbar für auf Magnesium, Zink etc. basierende Rohmaterialien, die in beliebiger Weise - auch mit Keramik-Rohmaterial - kombiniert werden können. Bei einem stabförmigen Rohmaterial können verschiedene Rohmaterialien sektorförmig, konzentrische oder auf eine andere beliebige Weise angeordnet sein. Die Verwendung von derartigen Rohmaterial-Gemischen führt zum Erzeugen von Verbundschäumen.

Das Hohlprofil 2 in Fig. 1 ist rohrförmig ausgebildet und besteht aus Aluminium, Magnesium, Stahl oder dergleichen. Daneben können aber auch andersartig geformte Hohlprofile verwendet werden, die beispielsweise einen ovalen, rechteckigen oder einen anderen geeigneten Querschnitt aufweisen. Zusätzlich kann das Hohlprofil 2 nicht dargestellte Hinterschneidungen aufweisen. Das Hohlprofil 2 ist innerhalb des Induktionsmittels 1 angeordnet, wobei es das Induktionsmittel 1 wenigstens an einer Stelle berührt. In der in Fig.1 dargestellten bevorzugten Ausführungsform erstreckt sich die Berührung entlang der gesamten innenfläche des Induktionsmittels 1, um einen möglichst homogenen und gleichmäßigen Ausschäumvorgang zu bewirken. Die Form des Induktionsmittels 1 ist also idealerweise an die des Hohlprofils 2 angepasst. Bei einem rohrförmigen Hohlprofil 2 wird beispielsweise ein Induktionsmittel 1 verwendet, das einen kreisförmigen Innenquerschnitt aufweist. Weist das Hohlprofil:einen rechteckigen Querschnitt auf, so wird ein entsprechend rechteckig ausgebildetes Induktionsmittel verwendet. Altemativ kann ein formanpassbares Induktionsmittel verwendet werden, das aus einer Vielzahl von einzelnen, bewegbaren Elementen besteht, die sich automatisch an die Form des Hohlprofils anpassen. Darüberhinaus kann das Induktionsmittel aufklappbar ausgebildet werden, was die Handhabung beim Umschließen des Hohlprofils erleichtert. Ferner ist das Induktionsmittel 1 vorzugsweise kühlbar ausgebildet Zu diesem Zweck sind im Induktionsmittel 1 Kühlkanäle 1a angeordnet, durch die z.B. Kühlwasser geleitet wird. Eine derartige Anordnung von Kühlkanälen ist auch bei dem formanpassbaren bzw. kettenförmigen Induktionsmittel möglich. Das Durchströmen des Induktionsmittels 1 mit Kühlwasser bewirkt gleichzeitig eine Kühlung des Hohlprofils 2. Dabei ist die Kühlung umso besser, je enger bzw. besser der Kontakt zwischen Hohlprofil 2 und Induktionsmittel 1 ist.

Für die Wirkungsweise der vorliegenden Erfindung ist es ferner erforderlich, dass in dem Hohlprofil 2 eine sich im wesentlichen entlang der Längsrichtung A erstreckende elektrische Unterbrechung 4 vorgesehen ist (s. Fig. 2). Aufgrund der Kontaktierung von Hohlprofil 2 und Induktionsmittel 1 besteht zwischen diesen beiden Komponenten eine elektrisch leitende Verbindung, was ohne Unterbrechung 4 zu einem Kurzschluss des Induktionsmittels 1 führen würde. Im Kurzschlussfall würde sich also kein Magnetfeld zur Erwärmung des Rohmaterials ausbilden.

Die elektrische Unterbrechung 4 ist in Fig. 2 als Schlitz ausgebildet. Alternativ kann die elektrische Unterbrechung 4 aus einem elektrisch nicht leitenden Material bestehen, das in die Wand des Hohlprofils 2 integriert ist. Eine schlitzförmig ausgebildete elektrische Unterbrechung 4 kann aber auch mit einem geeigneten Isoliermaterial (z.B. Glimmer) gefüllt werden, um gegebenenfalls die Festigkeitseigenschaften zu verbessern. Das Einbringen des Schlitzes wird vorzugsweise vor dem Ausschäumen und vor dem Anordnen des Hohlprofils 2 in dem Induktionsmittel 1 durch Aufschneiden des Hohlprofils 2 in Längsrichtung A bewirkt. Dabei kann der Schlitz gerade, schräg oder in einer anderen beliebigen Form (z.B. L-förmig, U-förmig, Z-förmig etc.) in die Wand des Hohlprofils eingebracht werden. Des weiteren werden in jüngster Zeit insbesondere für Leichtbaukomponenten vermehrt zweiteilige oder aus mehreren Komponenten bestehende Profile verwendet, die beabstandet voneinander angeordnet sind, so dass gegebenenfalls dieser Bearbeitungsschritt von vornherein entfällt.

Das Induktionsmittel 1 wird durch eine HF-Quelle 5 versorgt und im Betrieb bildet sich ein Magnetfeld aus, wodurch das im Inneren des Hohlprofils 2 angeordnete Rohmaterial 3 induktiv erwärmt wird und aufschäumt. Aufgrund des leitenden Kontaktes zwischen Induktionsmittel 1 und Hohlprofil 2 wird dabei das Hohlprofil 2 quasi Teil des Induktionsmittels 1 und das sich aufgrund des Stromflusses ausbildende Magnetfeld weist im wesentlichen in Längsrichtung A. Dabei ist die Konzentration des Magnetfeldes im Zentrum des Induktionsmittels 1, also dort wo das Rohmaterial 3 angeordnet ist, am größten. Das Hohlprofil 2 erwärmt sich im Betrieb kaum bzw. lediglich auf Temperaturen bis zu ca. 100°C, so dass die Profileigenschaften erhalten bleiben. Die geringe Erwärmung des Hohlprofils 2 wird zudem durch die oben beschriebene Kühlwirkung unterstützt.

Auf diese Weise wird das Hohlprofil 2 homogen, partiell ausgeschäumt, wobei der Metallschaum an der Stelle gebildet wird, an der er tatsächlich benötigt wird. Ein weiterer Transportschritt ist nicht erforderlich. Zudem ist auch das Ausschäumen von Hinterschneidungen, die innerhalb des Hohlprofils angeordnet sind, aufgrund der symmetrischen Anordnung und der allseitigen Erwärmung des Rohmaterials unproblematisch.

Das Hohlprofil 2 kann jedoch auch kontinuierlich ausgeschäumt werden. Zu diesem Zweck wird die Innenwand des Hohlprofils 2 vor dem Ausschäumen mit einem Isolierstoff (z.B. Ofenlack) überzogen. Der Isolierstoff verhindert einen Kurzschluss über die elektrische Unterbrechung 4, wenn sich das Innere des Hohlprofils 2 mit Metalischaum füllt und dabei statt an der Innenwand des Hohlprofils 2 anliegt. Wird das mit Isolierstoff ausgekleidete Hohlprofil 2 relativ zum Induktionsmittel 1 in Längsrichtung A bewegt, ist ein kontinuierliches Ausschäumen des Hohlprofils 2 möglich. Dabei ist es unerheblich, ob das Induktionsmittel 1 bezüglich des Hohlprofils 2 bewegt wird, oder umgekehrt. Unabhängig davon wird der Metallschaum wiederum dort erzeugt, wo er benötigt wird.

In einem abschließend Arbeitsschritt kann das mit einer schlitzförmigen elektrischen Unterbrechung 4 versehene, ausgeschäumte Hohlprofil 2 durch Schweißen wieder verschlossen werden.

Ferner ist die Erfindung aufgrund des einfachen Aufbaus mobil einsetzbar, insbesondere für den Einsatz in der automatisierten Fertigung. Des weiteren können mit der oben beschriebenen Erfindung ausgeschäumte Hohlprofil-Halbzeuge hergestellt werden, die beispielsweise als Crash-Strukturen in der Fahrzeugtechnik sowie in der Luft- und Raumfahrttechnik Anwendung finden.

## Patentansprüche

1. Anordnung zum in-situ Ausschäumen von Hohlprofilen mit Metallschaum, umfassend ein Hohlprofil (2) und ein Induktionsmittel (1), in das das Hohlprofil (2), welches eine in Längsrichtung (A) des Hohlprofils (2) verlaufende elektrische Unterbrechung (4) aufweist, einführbar ist, und wobei ein aufschäumbares Rohmaterial (3) in das Hohlprofil (2) einbringbar ist, **dadurch gekennzeichnet, dass** das Hohlprofil (2) mit dem Induktionsmittel (1) an wenigstens einer Stelle in Berührung ist, so dass beim induktiven Aufschäumen des Rohmaterials (3) das Hohlprofil (2) einen Teil des Induktionsmittels (1) bildet.

2. Anordnung zum in-situ Ausschäumen von Hohlprofilen mit Metallschaum nach Anspruch 1, **dadurch gekennzeichnet, dass** die Innenwand des Hohlprofils (2) mit einem Isolierstoff versehen ist.

3. Anordnung zum in-situ Ausschäumen von Hohlprofilen mit Metallschaum nach Anspruch 1 oder 2, **dadurch gekennzeichnet, dass das** lnduktionsmittel (1) kühlbar ausgebildet ist.

4. Anordnung zum in-situ Ausschäumen von Hohlprofilen mit Metallschaum nach einem der Ansprüche 1 bis 3, **dadurch gekennzeichnet, dass** die Form des Induktionsmittels (1) im wesentlichen an die Form des Hohlprofils (2) angepasst ist.

5. Anordnung zum in-situ Ausschäumen von Hohlprofilen mit Metallschaum nach einem der Ansprüche 1 bis 3, **dadurch gekennzeichnet, dass** das Induktionsmittel (1) formanpassbär ausgebildet ist.

6. Anordnung zum in-situ Ausschäumen von Hohlprofilen mit Metallschaum nach einem der Ansprüche 1 bis 5, **dadurch gekennzeichnet, dass** das Hohlprofil (2) einen kreisförmigen, ovalen, rechteckigen oder einen anderen beliebigen Querschnitt aufweist.

7. Anordnung zum in-situ Ausschäumen von Hohlprofilen mit Metallschaum nach einem der Ansprüche 1 bis 6, **dadurch gekennzeichnet, dass** die elektrische Unterbrechung (4) ein Schlitz ist.

8. Anordnung zum in-situ Ausschäumen von Hohlprofilen mit Metallschaum nach einem der Ansprüche 1 bis 6, **dadurch gekennzeichnet, dass** die elektrische Unterbrechung (4) aus einem elektrisch nicht leitenden Material besteht.

9. Anordnung zum in-situ Ausschäumen von Hohlprofilen mit Metallschaum nach einem der vorangegangenen Ansprüche, **dadurch gekennzeichnet, dass** das Induktionsmittel (1) und das Hohlprofil (2) relativ zueinander verschiebbar angeordnet sind.

10. Anordnung zum in-situ Ausschäumen von Hohlprofilen mit Metallschaum nach einem der vorangegangenen Ansprüche, **dadurch gekennzeichnet, dass** die Vorrichtung mobil einsetzbar ist.

11. Verfahren zum in-situ Ausschäumen von Hohlprofilen mit Metalischaum, umfassend die Schritte:
- Einführen eines auszuschäumenden Hohlprofils (2), welches eine in dessen Längsrichtung (A) verlaufende elektrische Unterbrechung (4) aufweist, in ein Induktionsmittel (1) oder Umschließen des Hohlprofils (2) mit dem Induktionsmittel (1),
- Anordnen eines aufschäumbaren Rohmaterials (4) innerhalb des Hohlprofils (2); und
- induktives Aufschäumen des Rohmaterials (4),
**dadurch gekennzeichnet,dass** das Induktionsmittel (1) wenigstens an einer Stelle von dem Hohlprofil (2) berührt wird, so dass beim induktiven Aufschäumen des Rohmaterials (4) das Hohlprofil (2) einen Teil des Induktionsmittels (1) bildet.

12. Verfahren zum in-situ Ausschäumen von Hohlprofilen mit Metallschaum nach Anspruch 11, **dadurch gekennzeichnet, dass** die elektrische Unterbrechung (4) in das Hohlprofil (2) eingebracht wird, bevor es in das Induktionsmittel (1) eingeführt wird.

13. Verfahren zum in-situ Ausschäumen von Hohlprofilen mit Metallschaum nach Anspruch 11 bis 12, **dadurch gekennzeichnet, dass** die elektrische Unterbrechung (4) durch Aufschneiden des Hohlprofils (2) in dessen Längsrichtung (A) eingebracht wird, so dass ein Schlitz entsteht.

14. Verfahren zum in-situ Ausschäumen von Hohlprofilen mit Metallschaum nach Anspruch 13, **dadurch gekennzeichnet, dass** der Schlitz mit einem Isolierstoff gefüllt wird.

15. Verfahren zum in-situ Ausschäumen von Hohlprofilen mit Metallschaum nach einem der Ansprüche 11 bis 14, **dadurch gekennzeichnet, dass** das Rohmaterial (3) aus einem Gemisch unterschiedlicher Materialien besteht, so dass das Hohlprofil (2) mit einem Metalischaum ausgeschäumt wird, der eine Verbundstruktur aufweist.

16. Verfahren zum in-situ Ausschäumen von Hohlprofilen mit MetaOschaum nach einem der Ansprüche 11 bis 15, **dadurch gekennzeichnet, dass** die Prozessparameter während dem Aufschäumen des Rohmaterials (3) derart variiert werden, dass das Hohlprofil (2) mit einem Metallschaum ausgeschäumt wird, der eine Gradientenstruktur aufweist.

17. Verfahren zum in-situ Ausschäumen von Hohlprofilen mit Metallschaum nach einem der Ansprüche 11 bis 16, **dadurch gekennzeichnet, dass** die Innenwand des Hohlprofils (2) vor dem Ausschäumen mit einer Isolierschicht versehen wird.

18. Verfahren zum in-situ Ausschäumen von Hohlprofilen mit Metallschaum nach einem der Ansprüche 1 bis 17, **dadurch gekennzeichnet, dass** das Induktionsmittel (1) und das darin angeordnete Hohlprofil (2) in Längsrichtung (A) relativ zueinander bewegt werden, um das Hohlprofil (2) kontinuierlich auszuschäumen.

19. Verfahren zum in-situ Ausschäumen von Hohlprofilen mit Metalischaum nach Anspruch 14, **dadurch gekennzeichnet, dass** der Schlitz nach dem Ausschäumen des Hohlprofils (2) durch Schweißen verschlossen wird.

20. Verfahren zum in-situ Ausschäumen von Hohlprofilen mit Metallschaum nach einem der Ansprüche 11 bis 19, **dadurch gekennzeichnet, dass** das Verfahren mobil eingesetzt wird.

21. Verfahren nach einem der Ansprüche 11 bis 20 Herstellung eines Halbzeuges für Crashstrukturen in der Kraftfahrzeugtechnik sowie in der Luft- und Raumfahrttechnik.

## Claims

1. An arrangement for in-situ back-filling of hollow profiles with metal foam, comprising a hollow profile (2) and an induction means (1), into which the hollow profile (2), which comprises an electrical interruption (4) extending in the longitudinal direction (A) of the hollow profile (2), may be introduced, foamable raw material (3) being introducible into the hollow profile (2), **characterised in that** the hollow profile (2) is in contact with the induction means (1) at at least one point, so that the hollow profile (2) forms part of the induction means (1) during inductive foaming of the raw material (3).

2. An arrangement for in-situ back-filling of hollow profiles with metal foam according to claim 1, **characterised in that** the internal wall of the hollow profile (2) is provided with an insulating material.

3. An arrangement for in-situ back-filling of hollow profiles with metal foam according to claim 1 or claim 2, **characterised in that** the induction means (1) is of coolable construction.

4. An arrangement for in-situ back-filling of hollow profiles with metal foam according to any one of claims 1 to 3; **characterised in that** the shape of the induction means (1) is substantially conformed to the shape of the hollow profile (2).

5. An arrangement for in-situ back-filling of hollow profiles with metal foam according to any one of claims 1 to 3, **characterised in that** the induction means (1) is of shape-adjustable construction.

6. An arrangement for in-situ back-filling of hollow profiles with metal foam according to any one of claims 1 to 5, **characterised in that** the hollow profile (2) exhibits a circular, oval, rectangular or any other desired cross-section.

7. An arrangement for in-situ back-filling of hollow profiles with metal foam according to any one of claims 1 to 6, **characterised in that** the electrical interruption (4) is a slit.

8. An arrangement for in-situ back-filling of hollow profiles with metal foam according to any one of claims 1 to 6, **characterised in that** the electrical interruption (4) consists of an electrically nonconductive material.

9. An arrangement for in-situ back-filling of hollow profiles with metal foam according to any one of the preceding claims, **characterised in that** the induction means (1) and the hollow profile (2) are arranged so as to be displaceable relative to one another.

10. An arrangement for in-situ back-filling of hollow profiles with metal foam according to any one of the preceding claims, **characterised in that** the device is suitable for mobile use.

11. A method for in-situ back-filling of hollow profiles with metal foam, comprising the steps:
- introduction of a hollow profile (2) to be back-filled with foam, which comprises an electrical interruption (4) extending in the longitudinal direction (A) thereof, into an induction means (1) or enclosure of the hollow profile (2) in the induction means (1);
- arrangement of a foamable raw material (4) inside the hollow profile (2); and
- inductive foaming of the raw material (4),
**characterised in that** the induction means (1) is contacted at at least one point by the hollow profile (2), so that the hollow profile (2) forms part of the induction means (1) during inductive foaming of the raw material (4).

12. A method for in-situ back-filling of hollow profiles with metal foam according to claim 11, **characterised in that** the electrical interruption (4) is introduced into the hollow profile (2) before the latter is introduced into the induction means (1).

13. A method for in-situ back-filling of hollow profiles with metal foam according to claim 11 to claim 12, **characterised in that** the electrical interruption (4) is introduced by cutting the hollow profile (2) open in the longitudinal direction (A) thereof, so that a slit arises.

14. A method for in-situ back-filling of hollow profiles with metal foam according to claim 13, **characterised in that** the slit is filled with an insulating material.

15. A method for in-situ back-filling of hollow profiles with metal foam according to any one of claims 11 to 14, **characterised in that** the raw material (3) consists of a mixture of different materials, so that the hollow profile (2) is back-filled with a metal foam that exhibits a composite structure.

16. A method for in-situ back-filling of hollow profiles with metal foam according to any one of claims 11 to 15, **characterised in that** the process parameters are varied during foaming of the raw material (3) in such a way that the hollow profile (2) is back-filled with a metal foam that exhibits a gradient structure.

17. A method for in-situ back-filling of hollow profiles with metal foam according to any one of claims 11 to 16, **characterised in that** the internal wall of the hollow profile (2) is provided with an insulating layer prior to back-filling with foam.

18. A method for in-situ back-filling of hollow profiles with metal foam according to any one of claims 1 to 17, **characterised in that** the induction means (1) and the hollow profile (2) arranged therein are moved relative to one another in the longitudinal direction (A), in order to back-fill the hollow profile (2) continuously with foam.

19. A method for in-situ back-filling of hollow profiles with metal foam according to claim 14, **characterised in that** the slit is closed by welding after back-filling of the hollow profile (2) with foam.

20. A method for in-situ back-filling of hollow profiles with metal foam according to any one of claims 11 to 19, **characterised in that** the method is suitable for mobile use.

21. A method according to any one of claims 11 to 20 for producing a semi-finished product for crash structures in automotive technology and in aerospace technology.

## Revendications

1. Dispositif destiné au moussage in situ de profilés creux au moyen d'une mousse métallique, comprenant un profilé creux (2) et un moyen d'induction (1) dans lequel peut être introduit le profilé creux (2) qui présente une discontinuité électrique (4) dans la direction longitudinale (A) du profilé creux (2), et en appliquant un matériau brut pouvant mousser (3) dans le profilé creux (2),
**caractérisé en ce que**
le profilé creux (2) est au moins en un point en contact avec le moyen d'induction (1) de telle sorte que, lorsque le matériau brut (3) est soumis à un moussage par induction, le profilé creux (2) forme une partie du moyen d'induction (1).

2. Dispositif selon la revendication 1,
**caractérisé en ce que**
la paroi intérieure du profilé creux (2) est dotée d'une matière isolante.

3. Dispositif selon la revendication 1 ou 2,
**caractérisé en ce que**
le moyen d'induction (1) peut être refroidi.

4. Dispositif selon l'une des revendications 1 à 3,
**caractérisé en ce que**
la forme du moyen d'induction (1) est essentiellement adaptée à la forme du profilé creux.

5. Dispositif selon l'une des revendications 1 à 3,
**caractérisé en ce que**
le moyen d'induction (1) a une forme adaptable.

6. Dispositif selon l'une des revendications 1 à 5,
**caractérisé en ce que**
le profilé creux (2) a une section circulaire, ovale, rectangulaire ou toute autre section appropriée.

7. Dispositif selon l'une des revendications 1 à 6,
**caractérisé en ce que**
la discontinuité électrique (4) est une fente.

8. Dispositif selon l'une des revendications 1 à 6,
**caractérisé en ce que**
la discontinuité électrique (4) se compose d'un matériau non conducteur électriquement.

9. Dispositif selon l'une des revendications précédentes,
**caractérisé en ce que**
le moyen d'induction (1) et le profilé creux (2) sont mobiles l'un par rapport à l'autre.

10. Dispositif l'une des revendications précédentes,
**caractérisé en ce que**
le dispositif peut être mobile en utilisation.

11. Procédé de moussage in situ de profilés creux au moyen d'une mousse métallique, comprenant les étapes consistant à :
- introduire un profilé creux (2) à charger de mousse, qui comporte une discontinuité électrique (4) dans la direction longitudinale (A) dans un moyen d'induction (1), ou entourer le profilé creux (2) avec le moyen d'induction (1),
- disposer un matériau brut pouvant mousser (4) à l'intérieur du profilé creux (2), et
- faire mousser par induction le matériau brut (4),
**caractérisé en ce que**
le moyen d'induction (1) est au moins en un point en contact avec le profilé creux (2) de telle sorte que, lorsque le matériau brut (4) est soumis à un moussage par induction, le profilé creux (2) forme une partie du moyen d'induction (1).

12. Procédé selon la revendication 11,
**caractérisé en ce que**
la discontinuité électrique (4) dans le profilé creux (2) est appliquée avant que celui-ci soit introduit dans le moyen d'induction (1).

13. Procédé selon les revendications 11 à 12,
**caractérisé en ce que**
la discontinuité électrique (4) est appliquée en découpant le profilé creux (2) dans le sens de sa longueur (A) de manière à obtenir une fente.

14. Procédé selon la revendication 13,
**caractérisé en ce que**
la fente est remplie d'une matière isolante.

15. Procédé selon l'une des revendications 11 à 14,
**caractérisé en ce que**
le matériau brut (3) se compose d'un mélange de différents matériaux de telle sorte que le profilé creux (2) est chargé d'une mousse métallique présentant une structure composite.

16. Procédé selon l'une des revendications 11 à 15,
**caractérisé en ce que**
les paramètres du processus sont modifiés pendant le moussage du matériau brut (3) de telle sorte le profilé creux (2) soit chargé d'une mousse métallique présentant une structure à gradients.

17. Procédé selon l'une des revendications 11 à 16,
**caractérisé en ce que**
la paroi intérieure du profilé creux (2) est dotée, avant le moussage, d'une couche isolante.

18. Procédé selon l'une des revendications 1 à 17,
**caractérisé en ce que**
le moyen d'induction (1) et le profilé creux (2) disposé à l'intérieur se déplacent dans la direction longitudinale (A) l'un par rapport à l'autre pour le moussage en continu du profilé creux (2).

19. Procédé selon la revendication 14,
**caractérisé en ce qu'**
après le moussage du profilé creux (2), la fente est refermée par soudage.

20. Procédé selon l'une des revendications 11 à 19,
**caractérisé en ce que**
le procédé est mobile en utilisation.

21. Procédé selon l'une des revendications 11 à 20, pour la fabrication d'un produit semi-fini pour des structures de sécurité dans la technique automobile ainsi que dans l'aérotechnique et la technologie spatiale.
